# FASCICULE DE BREVET EUROPEEN

(11) **EP 3 537 225 B1**
(45) Date de publication et mention de la délivrance du brevet: **28.10.2020**
(21) Numéro de dépôt: 18160212.9
(22) Date de dépôt: 06.03.2018
(51) Int. Cl.: G04B 19/12, G04D 3/02

(54) **PROCÉDÉ DE FABRICATION D'APPLIQUE DIAMANTÉE D'HORLOGERIE**
HERSTELLUNGSVERFAHREN EINER DIAMANTENPOLIERTEN APPLIQUE FÜR UHR
METHOD FOR MANUFACTURING DIAMOND POLISHED MARKS FOR A TIMEPIECE

(43) Date de publication de la demande: 11.09.2019
(73) Titulaire: Nivarox-FAR S.A., 2400 Le Locle (CH)
(72) Inventeur: Trotta, Carmelo, 2400 Le Locle (CH); Haefeli, Frédéric, 2720 Tramelan (CH); Juillet, Roger, 2052 Fontainemelon (CH)
(74) Mandataire: ICB SA

(56) Documents cités:
- EP-A1- 3 220 208
- EP-A1- 3 220 209
- CH-A- 423 635

## Description

### Domaine de l'invention

L'invention concerne un procédé de fabrication d'une applique d'horlogerie, comportant une surface supérieure destinée à être vue par un utilisateur, et une surface inférieure pour son appui sur un cadran ou une structure d'une pièce d'horlogerie, et au moins un pied saillant de ladite surface inférieure, pour sa fixation sur un tel cadran ou une telle structure, selon lequel procédé on se munit dans une première opération d'un profilé ou d'une barre dans lequel ou laquelle on effectue l'usinage d'ébauche desdits pieds et de ladite surface inférieure, avant de tronçonner ledit profilé ou ladite barre dans une deuxième opération, puis d'effectuer en reprise l'usinage, avec au moins une opération finale de diamantage, de ladite surface supérieure.

L'invention concerne encore un procédé de fabrication d'un ensemble comportant une applique et un cadran de pièce d'horlogerie.

L'invention concerne encore un procédé de fabrication d'une pièce d'horlogerie comportant au moins un tel cadran, et/ou une structure portant au moins une applique réalisée par le procédé.

L'invention concerne le domaine de l'habillage horloger et des fonctions d'affichage.

### Arrière-plan de l'invention

Les appliques d'horlogerie sont des éléments essentiels d'une pièce d'horlogerie, en particulier d'une montre, en contribuant à lui donner une physionomie particulière. De ce fait, leur exécution doit être particulièrement soignée, très reproductible, et dépourvue de tout défaut d'état de surface. Une exécution parfaite est rendue difficile par la très petite taille de ces composants d'aspect, et par leur préhension difficile. De ce fait le taux de rebut peut être élevé. Cette fabrication est encore plus délicate quand les appliques sont de forme gauche, pour s'adapter à la courbure d'un cadran, d'un rehaut, ou d'une platine, et sont dépourvues de surface de référence plane.

La pose des appliques sur un support, tel que cadran ou similaire, nécessite aussi des précautions particulières pour assurer une orientation angulaire parfaite, tout défaut d'orientation, même minime, étant immédiatement visible. La confection précise des pieds est donc primordiale.

Le document EP3220208 au nom de NIVAROX_FAR SA décrit un procédé de fabrication économique d'un composant d'affichage ou d'aiguillage d'horlogerie, selon lequel on choisit, pour la réalisation de chaque surface d'aspect, un matériau d'enveloppe, tel qu'un alliage métallique amorphe ou de structure nanocristalline ou alliage d'or et/ou argent et/ou cuivre et/ou rhodium et/ou titane et/ou aluminium, on élabore dans un premier outillage une ébauche creuse épaisse, d'une épaisseur supérieure à 20 micromètres, du matériau d'enveloppe, avec une surépaisseur par rapport à chaque surface d'aspect, avec une première cavité pour la réception d'une armature, on choisit un matériau d'intérieur pour la réalisation d'une armature, on réalise cette armature et on la solidarise avec cette première cavité, et on usine par diamantage à l'outil au moins une surface d'aspect restant visible, en enlevant tout ou partie de la surépaisseur de l'ébauche.

Le document EP3220209 au nom de NIVAROX_FAR SA décrit un procédé de fabrication économique d'un composant d'affichage ou d'aiguillage d'horlogerie selon lequel on choisit un premier matériau facile à mettre en forme ou à usiner, on réalise un lopin dans ce premier matériau, on choisit, pour la réalisation de chaque surface d'aspect du composant, un deuxième matériau, qui est un alliage métallique amorphe ou de structure nanocristalline ou comporte du nickel ou du nickel-phosphore, ou qui est un métal pur ou un alliage d'or et/ou argent et/ou cuivre et/ou rhodium et/ou titane et/ou aluminium, on recouvre ce lopin, au moins sur les surfaces destinées à rester visibles sur le composant, d'une couche épaisse, d'une épaisseur initiale supérieure à 20 micromètres, du deuxième matériau; et on usine par diamantage à l'outil au moins une surface d'aspect, en enlevant tout ou partie de la couche épaisse.

### Résumé de l'invention

L'invention se propose de définir un procédé de fabrication d'appliques assurant un positionnement ultérieur parfait de l'applique sur son support.

A cet effet, l'invention concerne un procédé de fabrication d'une applique, selon la revendication 1. L'invention concerne encore un procédé de fabrication d'un ensemble cadran et applique, et d'une pièce d'horlogerie comportant un cadran et une applique.

Plus particulièrement, cette pièce d'horlogerie est une montre.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de côté, une barre à l'extrémité de laquelle on effectue un premier usinage frontal ;
- la figure 2 représente, de façon similaire à la figure 1, la même barre, tournée de 90° autour de son axe longitudinal, vue selon la flèche F de la figure 1, et sur laquelle on effectue un deuxième usinage frontal perpendiculaire au précédent ; le trait pointillé indique la zone du tronçonnage réalisé ultérieurement ;
- la figure 3 est une coupe selon le plan de la feuille de la figure 2 ;
- la figure 4 est une vue de bout de la même barre, selon la flèche S de la figure 3, montrant deux pieds polygonaux, ici à quatre faces latérales, résultant du premier usinage et du deuxième usinage effectués en croix ;
- la figure 5 est un détail de bout, montrant le tourillonnage des deux pieds : à gauche jusque dans l'épaisseur de la face dont saillit le pied, et à droite à mi-hauteur ;
- la figure 6 est une coupe, similaire à celle de la figure 3, passant par le pied de gauche de la figure 5, et montrant le dégagement de révolution autour du pied tourillonné ;
- la figure 7 est une coupe d'un outil utilisé pour réaliser l'opération de la figure 1 ;
- la figure 8 est une coupe d'un outil utilisé pour réaliser l'opération de la figure 2 ;
- la figure 9 représente, en vue en coupe, le positionnement, après tronçonnage, de l'ébauche d'applique ainsi réalisée, dont la surface inférieure et les pieds sont terminés, dans un outillage de reprise où l'ébauche est maintenue par ses pieds, et en butée sur sa surface inférieure ;
- la figure 10 représente, de façon analogue à la figure 9, un maintien de l'ébauche dans une pince pour sa reprise ;
- la figure 11 représente, de façon schématisée, et en vue de face, un cadran comportant différentes découpes pour la réception de pieds d'appliques, circulaires ou quadrangulaires, et une applique du chiffre V montée en position ;
- la figure 12 représente, de façon schématisée, et en vue de face, une montre comportant une structure annulaire comportant des découpes similaires à celles du cadran de la figure 11, et, à sept heures, un cadran similaire à celui de la figure 11.

### Description détaillée des modes de réalisation préférés

L'invention concerne un procédé de fabrication d'une applique d'horlogerie 100.

Par « applique » on entend tout élément d'affichage ou de décoration, destiné à être vu par un utilisateur, tel que signe, index, chiffre, logo, monogramme, ou similaire, posé sur un objet, notamment un cadran, un réhaut, une platine, un pont, ou similaire.

Une telle applique 100 comporte usuellement une surface supérieure 10 destinée à être vue par un utilisateur, et une surface inférieure 2 pour son appui sur un cadran ou une structure d'une pièce d'horlogerie.

Si cette surface inférieure 2 peut être directement collée sur un tel cadran ou une telle structure, elle comporte généralement au moins un pied 3. Chaque pied 3 est saillant de cette surface inférieure 2, et plus particulièrement mais non limitativement selon une orientation particulière dans l'espace par rapport à la surface inférieure 2, pour sa fixation sur un tel cadran ou une telle structure.

Le procédé selon l'invention comporte les étapes suivantes :
- on se munit dans une première opération d'un profilé ou d'une barre 1 dans lequel ou laquelle on effectue l'usinage d'ébauche des pieds 3 et de la surface inférieure 2,
- avant de tronçonner ce profilé ou cette barre 1 dans une deuxième opération,
- puis d'effectuer en reprise l'usinage, avec au moins une opération finale de diamantage, de la surface supérieure 10.

Selon l'invention, lors de la première opération, on effectue au moins deux usinages en croix de façon à ébaucher chaque pied 3 avec un contour polygonal à facettes 4, 5, 6, 7.

Plus particulièrement, après la réalisation du contour polygonal et avant d'effectuer l'opération finale de diamantage, on tourillonne au moins un pied 3, et de préférence chaque pied 3, de façon à usiner une surface sensiblement cylindrique 8 directement utilisable pour la fixation de l'applique 100 sur son support dans la pièce d'horlogerie.

Plus particulièrement encore, lors du tourillonnage d'au moins un pied 3, plus particulièrement de chaque pied 3, on réalise une gorge frontale 89, qui est agencée pour recevoir toute bavure ou lèvre éventuelle lors d'un emmanchement de l'applique 100 sur un cadran ou une structure par chassage ou frettage.

Plus particulièrement, on réalise ce tourillonnage pendant la première opération, avant l'opération de tronçonnage.

Dans une mise en oeuvre particulière de l'invention, on réalise, lors de la première opération, un usinage de finition de la surface inférieure 2. Plus particulièrement, on réalise cette surface inférieure 2 galbée.

En effet, l'intérêt de la présente invention est d'obtenir des pieds parallèles sur toute leur longueur, même si la surface inférieure 2 est galbée, ou, de façon générale, présente un profil quelconque.

Plus particulièrement, on réalise cet usinage de finition de la surface inférieure 2 par diamantage.

Dans une mise en oeuvre particulière de l'invention illustrée par les figures, on réalise, lors de la première opération, deux usinages en croix à 90° l'un de l'autre.

On comprend que l'opération de tourillonnage permet d'obtenir des pieds 3 qui sont de révolution, et notamment cylindriques, de type usuel. Mais le mode de réalisation de l'ébauche des pieds 3 par usinage en croix, sous forme de pied polygonal à facettes, permet aussi de disposer d'une surface d'orientation intrinsèque, pour une orientation angulaire unique, et précise, de l'applique 100 comportant un tel pied polygonal sur son support dans une pièce d'horlogerie.

L'invention concerne encore un cadran 200 de pièce d'horlogerie comportant au moins une applique 100 réalisée par ce procédé.

Selon une caractéristique particulière de l'invention, ce cadran 200 comporte au moins une ouverture polygonale 201, qui est agencée pour coopérer avec un pied 3 comportant un contour polygonal à facettes 4, 5, 6, 7, pour assurer l'orientation angulaire exacte de l'applique 100 comportant ce pied 3 polygonal.

Les technologies d'usinage par électro-érosion, laser, ou autre, permettent aujourd'hui de réaliser de telles ouvertures non circulaires, qui n'étaient autrefois pas réalisables avec des outils de perçage, et difficiles à réaliser avec précision en étampage, surtout pour des supports destinés à être émaillés ou à subir un revêtement de tout type.

Plus particulièrement, ce cadran comporte au moins une applique 100 comportant un tel pied 3 polygonal unique.

Dans une autre variante, le cadran 200 comporte au moins une ouverture circulaire 202, qui est agencée pour recevoir avec serrage, au niveau des jonctions entre ses facettes, un pied 3 comportant un contour polygonal à facettes 4, 5, 6, 7.

L'invention concerne encore une pièce d'horlogerie 300 comportant au moins un tel cadran 200, selon l'une des variantes décrites ci-dessus, et/ou une structure 301 portant au moins une applique 100 réalisée par le procédé.

Plus particulièrement, la pièce d'horlogerie 300 comporte une structure 301, laquelle comporte, ou bien au moins une ouverture polygonale 302 agencée pour coopérer avec un pied 3 comportant un contour polygonal à facettes 4, 5, 6, 7, pour assurer l'orientation angulaire exacte de l'applique 100 comportant ce pied 3 polygonal, ou bien au moins une ouverture circulaire 303 agencée pour recevoir avec serrage, au niveau des jonctions entre ses facettes, un pied 3 comportant un contour polygonal à facettes 4, 5, 6, 7.

Plus particulièrement, cette pièce d'horlogerie 300 est une montre.

## Revendications

1. Procédé de fabrication d'une applique d'horlogerie (100) comportant une surface supérieure (10) destinée à être vue par un utilisateur, et une surface inférieure (2) pour son appui sur un cadran ou une structure d'une pièce d'horlogerie, et au moins un pied (3) saillant de ladite surface inférieure (2), pour sa fixation sur un tel cadran ou une telle structure, selon lequel procédé on se munit dans une première opération d'un profilé ou d'une barre (1) dans lequel ou laquelle on effectue l'usinage d'ébauche desdits pieds (3) et de ladite surface inférieure (2), avant de tronçonner ledit profilé ou ladite barre (1) dans une deuxième opération, puis d'effectuer en reprise l'usinage, avec au moins une opération finale de diamantage, de ladite surface supérieure(10), **caractérisé en ce que** lors de ladite première opération on effectue au moins deux usinages en croix de façon à ébaucher chaque dit pied (3) avec un contour polygonal à facettes (4 ; 5 ; 6 ; 7).

2. Procédé de fabrication d'une applique d'horlogerie selon la revendication 1, **caractérisé en ce que**, après la réalisation dudit contour polygonal et avant d'effectuer ladite opération finale de diamantage, on tourillonne chaque dit pied (3) de façon à usiner une surface sensiblement cylindrique (8) directement utilisable pour la fixation de ladite applique (100) sur un support dans une pièce d'horlogerie.

3. Procédé de fabrication d'une applique d'horlogerie selon la revendication 2, **caractérisé en ce que**, lors du tourillonnage de chaque dit pied (3), on réalise une gorge frontale (89) agencée pour recevoir toute bavure ou lèvre éventuelle lors d'un emmanchement de ladite applique (100) sur un dit cadran ou une dite structure.

4. Procédé de fabrication d'une applique d'horlogerie selon la revendication 2 ou 3, **caractérisé en ce qu'**on réalise ledit tourillonnage de chaque dit pied (3) pendant ladite première opération, avant ladite opération de tronçonnage.

5. Procédé de fabrication d'une applique d'horlogerie selon l'une des revendications 1 à 4, **caractérisé en ce qu'**on réalise, lors de ladite première opération, un usinage de finition de ladite surface inférieure (2).

6. Procédé de fabrication d'une applique d'horlogerie selon la revendication 5, **caractérisé en ce qu'**on réalise ladite surface inférieure (2) galbée.

7. Procédé de fabrication d'une applique d'horlogerie selon la revendication 5 ou 6, **caractérisé en ce qu'**on réalise ledit usinage de finition de ladite surface inférieure (2) par diamantage.

8. Procédé de fabrication d'une applique d'horlogerie selon l'une des revendications 1 à 7, **caractérisé en ce qu'**on réalise, lors de ladite première opération, deux usinages en croix à 90° l'un de l'autre.

9. Procédé de fabrication d'un ensemble comportant un cadran (200) de pièce d'horlogerie et au moins une applique (100) réalisée par le procédé selon l'une des revendications 1 à 8, **caractérisé en ce qu'**on réalise ledit cadran (200) avec au moins une ouverture polygonale (201) agencée pour coopérer avec un dit pied (3) comportant un contour polygonal à facettes (4 ; 5 ; 6 ; 7) pour assurer l'orientation angulaire exacte de ladite applique (100) comportant ledit pied (3) sur ledit cadran (200), ou/et **en ce qu'**on réalise ledit cadran (200) avec au moins une ouverture circulaire (202) agencée pour recevoir avec serrage, au niveau des jonctions entre ses facettes, un dit pied (3) comportant un contour polygonal à facettes (4 ; 5 ; 6 ; 7).

10. Procédé de fabrication d'un ensemble selon la revendication 9, **caractérisé en ce qu'**on réalise ledit cadran (200) comportant au moins une ouverture polygonale (201) agencée pour coopérer avec un dit pied (3) comportant un contour polygonal à facettes (4 ; 5 ; 6 ; 7) pour assurer l'orientation angulaire exacte de ladite applique (100) comportant ledit pied (3).

11. Procédé de fabrication d'un ensemble selon la revendication 10, **caractérisé en ce que** ledit cadran comporte au moins une dite applique (100) comportant un dit pied (3) polygonal unique.

12. Procédé de fabrication d'un ensemble selon la revendication 9, **caractérisé en ce qu'**on réalise ledit cadran (200) comportant au moins une ouverture circulaire (202) agencée pour recevoir avec serrage, au niveau des jonctions entre ses facettes, un dit pied (3) comportant un contour polygonal à facettes (4 ; 5 ; 6 ; 7).

13. Procédé de fabrication d'une pièce d'horlogerie (300), **caractérisé en ce qu'**on réalise ladite pièce d'horlogerie avec une structure (301) agencée pour porter au moins une dite applique (100) réalisée par le procédé selon l'une des revendications 1 à 8, ou/et **en ce qu'**on réalise ladite pièce d'horlogerie (300) comportant un dit ensemble formé d'un dit cadran (200) et d'au moins une dite applique (100), réalisé par le procédé selon l'une des revendications 9 à 12.

14. Procédé de fabrication d'une pièce d'horlogerie (300), selon la revendication 13, **caractérisé en ce qu'**on réalise ladite pièce d'horlogerie (300) comportant une dite structure (301) laquelle comporte, ou bien au moins une ouverture polygonale (302) agencée pour coopérer avec un dit pied (3) comportant un contour polygonal à facettes (4 ; 5 ; 6 ; 7) pour assurer l'orientation angulaire exacte de ladite applique (100) comportant ledit pied (3), ou bien au moins une ouverture circulaire (303) agencée pour recevoir avec serrage, au niveau des jonctions entre ses facettes, un dit pied (3) comportant un contour polygonal à facettes (4 ; 5 ; 6 ; 7).

15. Procédé de fabrication d'une pièce d'horlogerie (300) selon la revendication 13, **caractérisé en ce qu'**on réalise ladite pièce d'horlogerie (300) sous forme d'une montre.

## Patentansprüche

1. Verfahren zur Herstellung einer Uhrmacherei-Applike (100), umfassend eine obere Fläche (10), die dazu vorgesehen ist, von einem Benutzer gesehen zu werden, und eine untere Fläche (2) für deren Auflage auf einem Zifferblatt oder einer Struktur eines Zeitmessers und mindestens einen Fuß (3), der von der unteren Fläche (2) hervorragt, für deren Befestigung auf einem solchen Zifferblatt oder einer solchen Struktur, wobei gemäß dem Verfahren in einem ersten Arbeitsgang ein Profil oder ein Barren (1) vorgesehen wird, an dem eine maschinelle Rohbearbeitung eines Rohwerks der Füße (3) und der unteren Fläche (2) durchgeführt wird, bevor das Profil oder der Barren (1) in einem zweiten Arbeitsgang gekappt wird und dann mit mindestens einem letzten Arbeitsgang eine maschinelle Fertigbearbeitung der oberen Fläche (10) mit einem Diamantwerkzeug bearbeitet durchgeführt wird, **dadurch gekennzeichnet, dass** während dem ersten Arbeitsgang mindestens zwei maschinelle Bearbeitungen kreuzweise durchgeführt werden, um jeden solchen Fuß (3) mit einem polygonalen Umriss mit Facetten (4; 5; 6; 7) zuzurichten.

2. Verfahren zur Herstellung einer Uhrmacherei-Applike nach Anspruch 1, **dadurch gekennzeichnet, dass** nach der Umsetzung des polygonalen Umrisses und vor der Durchführung des letzten mit einem Diamantwerkzeug bearbeitet Arbeitsgangs jeden solchen Fuß (3) gelagert wird, um eine im Wesentlichen zylindrische Fläche (8) maschinell zu bearbeiten, die direkt zur Befestigung der Applike (100) auf einer Stütze in einem Zeitmesser verwendbar ist.

3. Verfahren zur Herstellung einer Uhrmacherei-Applike nach Anspruch 2, **dadurch gekennzeichnet, dass** während der Lagerung jedes solchen Fußes (3) eine vordere Kehle (89) umgesetzt wird, die zum Aufnehmen jedes etwaigen Grats oder jeder etwaigen Lippe während einer Einpassung der Applike (100) auf einem solchen Zifferblatt oder einer solchen Struktur eingerichtet ist.

4. Verfahren zur Herstellung einer Uhrmacherei-Applike nach Anspruch 2 oder 3, **dadurch gekennzeichnet, dass** die Lagerung jedes solchen Fußes (3) während dem ersten Arbeitsgang vor dem Arbeitsgang des Kappens umgesetzt wird.

5. Verfahren zur Herstellung einer Uhrmacherei-Applike nach einem der Ansprüche 1 bis 4, **dadurch gekennzeichnet, dass** während dem ersten Arbeitsgang eine maschinelle Endbearbeitung der unteren Fläche (2) umgesetzt wird.

6. Verfahren zur Herstellung einer Uhrmacherei-Applike nach Anspruch 5, **dadurch gekennzeichnet, dass** die untere Fläche (2) gewölbt umgesetzt wird.

7. Verfahren zur Herstellung einer Uhrmacherei-Applike nach Anspruch 5 oder 6, **dadurch gekennzeichnet, dass** die maschinelle Endbearbeitung der unteren Fläche (2) mit einem Diamantwerkzeug bearbeitet umgesetzt wird.

8. Verfahren zur Herstellung einer Uhrmacherei-Applike nach einem der Ansprüche 1 bis 7, **dadurch gekennzeichnet, dass** während dem ersten Arbeitsgang zwei maschinelle Bearbeitungen kreuzweise in 90° zueinander umgesetzt werden.

9. Verfahren zur Herstellung einer Einheit, umfassend ein Zifferblatt (200) eines Zeitmessers und mindestens eine Applike (100), die durch das Verfahren nach einem der Ansprüche 1 bis 8 umgesetzt wird, **dadurch gekennzeichnet, dass** das Zifferblatt (200) mit mindestens einer polygonalen Öffnung (201) umgesetzt wird, die zum Zusammenwirken mit einem solchen Fuß (3), der einen polygonalen Umriss mit Facetten (4; 5; 6; 7) umfasst, eingerichtet ist, um die exakte Winkelausrichtung der Applike (100), die den Fuß (3) umfasst, auf dem Zifferblatt (200) sicherzustellen, oder/und dass das Zifferblatt (200) mit mindestens einer kreisförmigen Öffnung (202) umgesetzt wird, die zum Aufnehmen eines solchen Fußes (3), der einen polygonalen Umriss mit Facetten (4; 5; 6; 7) umfasst, mit Einspannen auf Höhe von Verbindungspunkten zwischen seinen Facetten eingerichtet ist.

10. Verfahren zur Herstellung einer Einheit nach Anspruch 9, **dadurch gekennzeichnet, dass** das Zifferblatt (200) mindestens eine polygonale Öffnung (201) umfassend umgesetzt wird, die zum Zusammenwirken mit einem solchen Fuß (3), der einen polygonalen Umriss mit Facetten (4; 5; 6; 7) umfasst, eingerichtet ist, um die exakte Winkelausrichtung der Applike (100), die den Fuß (3) umfasst, sicherzustellen.

11. Verfahren zur Herstellung einer Einheit nach Anspruch 10, **dadurch gekennzeichnet, dass** das Zifferblatt mindestens eine solche Applike (100) umfasst, die einen solchen einzigen polygonalen Fuß (3) umfasst.

12. Verfahren zur Herstellung einer Einheit nach Anspruch 9, **dadurch gekennzeichnet, dass** das Zifferblatt (200) mindestens eine kreisförmige Öffnung (202) umfassend umgesetzt wird, die zum Aufnehmen eines solchen Fußes (3), der einen polygonalen Umriss mit Facetten (4; 5; 6; 7) umfasst, mit Einspannen auf Höhe von Verbindungspunkten zwischen seinen Facetten eingerichtet ist.

13. Verfahren zur Herstellung eines Zeitmessers (300), **dadurch gekennzeichnet, dass** der Zeitmesser mit einer Struktur (301) umgesetzt wird, die zum Tragen mindestens einer Applike (100), die durch das Verfahren nach einem der Ansprüche 1 bis 8 umgesetzt wird, eingerichtet ist, oder/und dass der Zeitmesser (300) eine solche Einheit umfassend umgesetzt wird, die von einem solchen Zifferblatt (200) und mindestens einer solchen Applike (100), die durch das Verfahren nach einem der Ansprüche 9 bis 12 umgesetzt wird, gebildet wird.

14. Verfahren zur Herstellung eines Zeitmessers (300) nach Anspruch 13, **dadurch gekennzeichnet, dass** der Zeitmesser (300) eine solche Struktur (301) oder auch mindestens eine polygonale Öffnung (302), die zum Zusammenwirken mit einem solchen Fuß (3), der einen polygonalen Umriss mit Facetten (4; 5; 6; 7) umfasst, eingerichtet ist, um die exakte Winkelausrichtung der Applike (100), die den Fuß (3) umfasst, sicherzustellen, oder auch mindestens eine kreisförmige Öffnung (303) umfassend umgesetzt wird, die zum Aufnehmen eines solchen Fußes (3), der einen polygonalen Umriss mit Facetten (4; 5; 6; 7) umfasst, mit Einspannen auf Höhe von Verbindungspunkten zwischen seinen Facetten eingerichtet ist.

15. Verfahren zur Herstellung eines Zeitmessers (300) nach Anspruch 13, **dadurch gekennzeichnet, dass** der Zeitmesser (300) in der Form einer Uhr umgesetzt wird.

## Claims

1. Method for fabricating an applique (100) for horology comprising an upper surface (10) intended to be seen by a user, and a lower surface (2) for resting on a dial or a structure of a timepiece, and at least one foot (3) protruding from said lower surface (2), for attachment thereof to such a dial or such a structure, according to which method, in a first operation, there is provided a profile or bar (1) in which blanks of said feet (3) and of said lower surface (2) are rough machined, prior to cutting said profile or said bar (1) in a second operation, and then finish-machining said upper surface (10), with at least one final machining operation using a diamond tool, **characterized in that** during said first operation at least two machining operations are performed in a cross so as to form a blank of each said foot (3) with a polygonal contour having facets (4; 5; 6; 7).

2. Method for fabricating an applique for horology according to claim 1, **characterized in that**, after forming said polygonal contour and prior to performing said final machining operation using a diamond tool, each said foot (3) is journaled to machine a substantially cylindrical surface (8) that is immediately usable for attaching said applique (100) to a support in a timepiece.

3. Method for fabricating an applique for horology according to claim 2, **characterized in that**, during the journaling of each said foot (3), a front slot (89) is made, arranged to receive any burrs or lips when said applique (100) is fitted onto a said dial or a said structure.

4. Method for fabricating an applique for horology according to claim 2 or 3, **characterized in that** said journaling of each said foot (3) is performed during said first operation, prior to said cutting operation.

5. Method for fabricating an applique for horology according to one of claims 1 to 4, **characterized in that**, during said first operation, a finishing machining operation is performed on said lower surface (2).

6. Method for fabricating an applique for horology according to claim 5, **characterized in that** said lower surface (2) is made curved.

7. Method for fabricating an applique for horology according to claim 5 or 6, **characterized in that** said finishing machining operation on said lower surface (2) is performed by machining using a diamond tool.

8. Method for fabricating an applique for horology according to one of claims 1 to 7, **characterized in that**, during said first operation, two machining operations are performed in a cross at 90° to each other.

9. Method for fabricating an assembly comprising a timepiece dial (200) and at least one applique (100) made by the method according to one of claims 1 to 8, **characterized in that** said dial (200) is made with at least one polygonal opening (201) arranged to cooperate with a said foot (3) having a polygonal contour with facets (4; 5; 6; 7) to ensure the exact angular orientation of said applique (100) comprising said foot (3) on said dial (200), and/or **in that** said dial (200) is made with at least one circular opening (202) arranged to receive and clamp, at the junctions between its facets, a said foot (3) having a polygonal contour with facets (4; 5; 6; 7).

10. Method for fabricating an assembly according to claim 9, **characterized in that** said dial (200) is made, comprising at least one polygonal opening (201) arranged to cooperate with a said foot (3) having a polygonal contour with facets (4; 5; 6; 7) to ensure the exact angular orientation of said applique (100) comprising said foot (3).

11. Method for fabricating an assembly according to claim 10, **characterized in that** said dial comprises at least one said applique (100) comprising a single said polygonal foot (3).

12. Method for fabricating an assembly according to claim 9, **characterized in that** said dial (200) is made, comprising at least one circular opening (202) arranged to receive and clamp, at the junctions between its facets, a said foot (3) having a polygonal contour with facets (4; 5; 6; 7).

13. Method for fabricating a timepiece (300), **characterized in that** said timepiece is made with a structure (301) arranged to support at least one said applique (100) made by the method according to one of claims 1 to 8, and/or **in that** said timepiece (300) is made, comprising a said assembly formed by a said dial (200) and at least one said applique (100), made by the method according to one of claims 9 to 12.

14. Method for fabricating a timepiece (300) according to claim 13, **characterized in that** said timepiece (300) is made, comprising a said structure (301) which comprises, either at least one polygonal opening (302) arranged to cooperate with a said foot (3) having a polygonal contour with facets (4; 5; 6; 7) to ensure the exact angular orientation of said applique (100) comprising said foot (3), or at least one circular opening (303) arranged to receive and clamp, at the junctions between its facets, a said foot (3) having a polygonal contour with facets (4; 5; 6; 7).

15. Method for fabricating a timepiece (300) according to claim 13, **characterized in that** said timepiece (300) is made in the form of a watch.
